# EUROPÄISCHE PATENTSCHRIFT

(11) **EP 0 766 584 B1**
(45) Veröffentlichungstag und Bekanntmachung des Hinweises auf die Patenterteilung: **13.05.1998**
(21) Anmeldenummer: 95920787.9
(22) Anmeldetag: 08.06.1995
(51) Int. Cl.: A63F 7/22, G07F 17/38

(54) **VORRICHTUNG ZUR VERHINDERUNG VON MANIPULATIONEN AN TISCHSPIELGERÄTEN**
DEVICE FOR PREVENTING INTERFERENCE WITH TABLE GAMES
DISPOSITIF PERMETTANT D'EVITER LES MANIPULATIONS FRAUDULEUSES SUR DES APPAREILS DE JEUX SUR TABLE

(30) Priorität: 22.06.1994 DE 4421858
(43) Veröffentlichungstag der Anmeldung: 09.04.1997
(73) Patentinhaber: NSM AKTIENGESELLSCHAFT, 55411 Bingen (DE)
(72) Erfinder: BUCHHOLZ, Andreas, D-55424 Münster-Sarmsheim (DE)
(74) Vertreter: Becker, Bernd, Dipl.-Ing.
(86) Internationale Anmeldenummer: DE9500774
(87) Internationale Veröffentlichungsnummer: WO9535138

(56) Entgegenhaltungen:
- CH-A- 595 862
- US-A- 4 765 622

## Beschreibung

Die Erfindung betrifft ein Tischspielgerät, insbesondere Tischfußballgerät, mit einem Spielfeld, wenigstens einem Torraum und einem mit diesem verbundenen Ballschacht (18).

Bei Tischspielgeräten, insbesondere münzbetätigten Geräten, werden für ein Spiel oder eine Spielsequenz entweder eine bestimmte Anzahl an Bällen bereitgestellt oder es kann während einer bestimmten Zeitdauer gespielt werden und nach deren Ablauf solange mit dem dann auf den Spielfeld befindlichen Ball weitergespielt werden, bis dieser im Tor verschwindet.

Um ohne Geldeinsatz spielen zu können, haben die Spieler verschiedene Manipulationsmaßnahmen erdacht. So kommt es immer wieder vor, daß in den Torraum Fremdkörper, Mützen, Schals, Schwämme etc. gestopft werden. Der Ball kann auf diese Weise durch ein Tor, d.h. einen Treffer, nicht verlorengehen und es kann beliebig lang mit einem Ball gespielt werden. Statt des Einsetzens eines Fremdkörpers sind auch einige Spieler dazu übergegangen, den Torraum bzw. das Öffnen des Tors durch maßgenaue Metall/Holzscheiben abzudecken.

Eine Alternative zu diesen Manlpulationsmaßnahmen könnte darin bestehen, eigene Bälle mitzubringen. Dies hätte indessen den Nachteil, daß diese im Fall eines Tors verlorengingen. Es würde sich dann nur die Frage stellen, was teurer wäre, der Ball oder ein Zukauf von Spielzeit.

Durch derartige Manipulationen entstehen den Aufstellern solcher Tischspielgeräte teilweise erhebliche Umsatzausfälle, so daß Gegenmaßnahmen überlegt worden sind. So ist in der DE-A-26 57 834 eine Vorrichtung für ein Tischfußballgerät vorgeschlagen worden, die mit einer Zustopfsperre in Form eines Fingers versehen ist, der mit der den Torwart tragenden Spielstange verbunden ist und hin und her verschiebbar ist. Der Finger ist über eine Teleskopanordnung mit einem an der Spielstange befestigten Mitnehmer verbunden.

Der Erfindung liegt die Aufgabe zugrunde, ein Tischspielgeräte insbesondere Tischfußballgerät, zu schaffen, mit dem Manipulationen im Torbereich wirksam verhindert werden können.

Die Aufgabe ist durch die Erfindung bei einem Tischspielgerät mit den Merkmalen des Anspruches 1 gelöst. Vorteilhafte Weiterbildungen sind Gegenstand der Unteransprüche.

Ein erfindungsgemäßes Tischspielgerät, insbesondere Tischfußballgerät, weist ein Spielfeld sowie wenigstens einen Torraum und einen mit diesem verbundenen Ballschacht und ferner eine den Torraum erfassende Sender/Empfängereinrichtung auf. Bei einer Manipulation wird in der Empfängereinrichtung das Sendesignal nicht empfangen. Eine nachgeSchaltete Auswahleinrichtung kann dann einen Manipulationsalarm ausgeben.

Mit dem erfindinngsgemäßen Tischspielgerät ist es nicht mehr erforderlich, mechanische Sperren vorzusehen. Vielmehr braucht lediglich die Sender/Empfängereinrichtung an geeigneter Stelle eingebaut zu werden. Wichtig dabei ist, daß diese den Torraum möglichst vollständig überstreicht. Wird der Torraum durch Fremdkörper (z.B. einen Schwamm, einen Schal oder dergleichen) verstopft, so wird die Amplitude des Empfängersignals deutlich und dauernd verringert, d.h. es wird gar kein Signal empfangen. Der Spielball beeinflußt hierbei das Empfängersignal nur kurzzeitig und geringfügig. Dies kann wiederum dazu ausgenutzt werden, ein entsprechendes Manipulationssignal auszugeben.

Mittels eines derartigen Manipulationssignals kann beispielsweise eine mechanische Sperre ausgelöst werden, die ein weiteres Spielen verhindert. Ferner kann es vorgesehen werden, eine optische oder akustische Anzeige auszulösen, die entweder für jedermann wahrnehmbar ist, oder die Aufsichtsperson benachrichtigt.

Die Sender/Empfängereinrichtung kann so ausgewählt sein, daß eine solche Einrichtung jeweils mit einem Sender/Empfänger, kombiniert mit oder ohne Reflektor, in einem Torraum angeordnet wird. Weist das betreffende Tischspielgerät zwei gegenüberliegende Tore auf, so kann vorteilhaft vorgesehen werden, im Bereich des einen Torraums die Sendereinrichtung im Bereich des anderen Torraums die Empfängereinrichtung vorzusehen. Hierdurch können Bauteile eingespart werden.

Es kann vorgesehen werden, als Sender/Empfängereinrichtung eine optische Anordnung, insbesondere Lichtschranke, deren Sender ein getaktetes Signal ausgibt, vorzusehen. Durch geeignete Beschaltung bzw. Anordnung der Teile kann auch verhindert werden, daß das Störsignal durch das Spielgeschehen die Erfassung verhindert. Weniger störanfällig und insbesondere unabhängig von Spielfiguren ist eine insbesondere mit Ultraschall arbeitende akustische Anordnung der Sender/Empfängereinrichtung.

Bei einem bevororzugten Ausführungsbeispiel des erfindungsgemäßen Tischspielgerätes gibt der Ultraschallsender ein getaktetes Signal aus. Dies verhindert, daß sich im Fall mehrerer im selben Raum aufgestellter Geräte diese nicht gegenseitig stören. Der Takt des Sendesignals ist vorzugsweise einstellbar und kann beispielsweise dem ASCII-Code für Buchstaben entsprechen. Hierbei bedeutet eine logische Eins, daß der Sender angesteuert wird und eine defnierte Zeit (z.B. 1 ms) schwingt. Eine logische Null bedeutet eine Sendepause gleicher Zeitdauer. Erkennt der Empfänger in der Sendepause ein Signal, so muß der Gesamtvorgang nach einer Pause neu gestartet werden. Hierbei sind die Pausen deutlich länger als die Sendezeiten.

Weist das Tischspielgerät eine im Einlaufbereich des Ballschachts angeordnete Ballplatte auf, so kann diese vorteilhaft dazu ausgenutzt werden, den Strahl eines Ultraschallsenders von einem Tor zum anderen zu leiten. Hierbei ist der Sender im Reflexionsbereich einer solchen Prallplatte eines erssten Tors angeordnet und der Empfänger im Bereich einer solchen Prallplatte eines zweiten Tors angeordnet. Auf diese Weise befinden sich die Sender/Empfängerteile außerhalb des Spielfeldes und sind gegen direkten Beschuß durch die Bälle geschützt, ohne daß die Detektionsgenauigkeit verringert ist.

Ist das betreffende Tischspielgerät mit einem Balleitelement am Ballschacht versehen, so kann die Sender/Empfängereinrichtung an dem Balleitelement angeordnet sein.

Die Erfindung wird im folgenden weiter anhand eines Ausführungsbeispiels und der Zeichnung erläutert, wobei diese lediglich zu Erläuterungszwecken dienen und nicht im einschränkenden Sinn zu verstehen sind.

In der Zeichnung zeigt die einzige Figur eine schematische Schnittdarstellung durch den Torbereich eines Tischspielgeräts.

Das in der Zeichnung schematisch dargestellte Tischspielgerät weist ein Spielfeld 2 auf, das von einem äußeren Rahmen 3 umgeben bzw. begrenzt ist. Der Rahmen 4 weist eine Bodenplatte 6, senkrechte Seitenplaten 8 und obere Randplatten 10 auf. Von den Platten 10 ist eine wiederum senkrechte Begrenzungsplatte 12 nach unten abgewinkelt, die im Torbereich ausgeschnitten ist und im übrigen mit dem Spielfeld 2 - ebenfalls einer Platte - verbunden ist. Der Rahmen 4 kann einstückig ausgebildet sein.

Wie erwähnt, weisen die Begrenzungsplatten 12 im Torbereich Ausschnitt 14 auf, die die betreffenden Toröffnungen bilden. Im dargestellten Ausführungsbeispiel erstreckt sich hinter der Toröffnung, d.h. auf der Rückseite der Begrenzungsplatte 12, von deren unterem Rand eine Prallplatte 16 schräg nach hinten bis zur senkrechten Seitenplatte 8. Die Prallplatte 16 bildet die obere BVegrenzung des durch die Seitenplatte 8 und das Spielfeld 2 gebildeten Ballschachts 18 für Bälle, die die Toröffnung passiert haben. Am unteren Ballschatende befindet sich ein Balleitelement 20 in Form einer schräggestellten Platte, die sich von der Seitenplatte 8 schräg nach unten in Richtung des Spielfeldes erstreckt. Das Balleitelement bildet die untere Begrenzung des Ballschachts 18. Ein Ball, der durch den Ballschacht nach unten gefallen ist, rollt dann das Balleitelement nach unten in den Raum zwischen der Bodenplatte 6 und dem Spielfeld 2, wo die gespielten Bälle gesammelt werden. Die bereits erwähnte Prallplatte 16 bewirkt durch ihre Schrägstellung, daß durch die Toröffnung 14 geschossene Bälle nicht wieder zurück auf das Spielfeld 2 gelangen können, sofern sie nach unten in Richtung des Balleitelements reflektiert werden.

Diese Anordnung ist bei dem Einbau der erfindungsgemäßen Sender/Empfängereinrichtung genutzt worden. In dem in der Figur linken Balleitelement 20 ist ein Ultraschallsender 22 eingebaut worden, so daß dieser seinen Sendestrahl möglichst kleiner Streuung und Richtcharakteristik auf die darüber befindliche Prallplatte 16 im hinteren Torraum richtet. Die Schallwellen werden an der Prallplatte reflektiert und mehr oder weniger parallel zum Spielfeld 2 über dieses hinweg zur gegenüberliegenden Prallplatte 16 gestrahlt. Dies ist durch das Bezugszeichen 24 veranschaulicht. An der betreffenden Prallplatte 16 werden die Ultraschallwellen nach unten reflektiert und gelangen zu einem Ultraschallempfänger 26, der wie der Ultraschallsender 22 in dem betreffenden Ballleitelement 20 eingebaut ist. Die sich etwa kegelförmig ausbreitenden Ultraschallwellen laufen praktisch durch die Spielfiguren und Spielstangen ungehindert über das Spielfeld 2. Solange das ausgesendete Ultraschallsignal vom Ultraschallempfänger 26 empfangen wird, findet keine Manipulation statt.

## Patentansprüche

1. Tischspielgerät, insbesondere Tischfußballgerät, mit einem Spielfeld (2), wenigstens einem Torraum (14) und einem mit diesem verbundenen Ballschacht (18), dadurch gekennzeichnet, daß eine den Torraum (14) erfassende Sender/Empfängereinrichtung (22, 26) vorgesehen ist, wobei bei einer Manipulation in der Empfängereinrichtung (26) das Sendesignal nicht empfangen wird, und eine nachgeschaltete Auswerteeinrichtung dann einen Manipulationsalarm ausgibt.

2. Tischspielgerät nach Anspruch 1, dadurch gekennzeichnet, daß im Bereich des einen Torraums die Sender- (22) und im Bereich des anderen Torraums (14) die Empfängereinrichtung (26) vorgesehen ist.

3. Tischspielgerät nach Anspruch 2, dadurch gekennzeichnet, daß die Sender/Empfängereinrichtung (22, 26) eine optische Anordnung, insbesondere Lichtschranke, ist.

4. Tischspielgerät nach Anspruch 3, dadurch gekennzeichnet, daß der Sender der Lichtschranke ein getaktetes Signal ausgibt.

5. Tischspielgerät nach Anspruch 1 oder 2, dadurch gekennzeichnet, daß die Sender/Empfängereinrichtung (22, 26) eine insbesondere mit Ultraschall arbeitende akustische Anordnung ist.

6. Tischspielgerät nach Anspruch 5, dadurch gekennzeichnet, daß der Ultraschallsender ein getaktetes Signal ausgibt.

7. Tischspielgerät nach Anspruch 6, dadurch gekennzeichnet, daß die Taktfolge des Sendesignals einstellbar ist.

8. Tischspielgerät nach einem der Ansprüche 1, 2, 4 bis 7, mit einer im Einlaufbereich des Ballschachts (18) angeordneten Prallplatte (16), dadurch gekennzeichnet, daß die Sender/Empfängereinrichtung (22, 26) am Balleitelement (20) angeordnet ist.

9. Tischspielgerät nach einem der Ansprüche 1, 2, 4 bis 8, mit einem Balleitelement (20) am Ballschacht (18), dadurch gekennzeichnet, daß die Sender/Empfängereinrichtung (22, 26) am Balleitelement (20) angeordnet ist.

10. Tischspielgerät nach einem der Ansprüche 1 bis 9, dadurch gekennzeichnet, daß eine Sperre vorgesehen ist, die durch das Ausgangssignal der Sender/Empfängereinrichtung auslösbar ist.

11. Tischspielgerät nach einem der Ansprüche 1 bis 10, dadurch gekennzeichnet, daß eine optische oder akustische Anzeige durch das Ausgangssignal der Sender/Empfängereinrichtung auslösbar ist.

## Claims

1. Table game machine, more especially a table football machine, having a playing field (2), at least one goal area (14) and a ball channel (18) connected to the latter, characterised in that a transmitter/receiver arrangement (22, 26) is provided, which monitors the goal area (14), the transmitted signal not being received in the receiver arrangement (26) during interference, and a subsequently added evaluating arrangement then issuing an interference alarm.

2. Table game machine according to claim 1, characterised in that the transmitter arrangement (22) is provided in the region of one goal area, and the receiver arrangement (26) is provided in the region of the other goal area (14).

3. Table game machine according to claim 2, characterised in that the transmitter/receiver arrangement (22, 26) is an optical arrangement, more especially a light barrier.

4. Table game machine according to claim 3, characterised in that the transmitter of the light barrier issues a timed signal.

5. Table game machine according to claim 1 or 2, characterised in that the transmitter/receiver arrangement (22, 26) is an acoustic arrangement which especially operates with ultrasonics.

6. Table game machine according to claim 5, characterised in that the ultrasonic transmitter issues a timed signal.

7. Table game machine according to claim 6, characterised in that the timing sequence of the transmitted signal is adjustable.

8. Table game machine according to one of claims 1, 2, 4 to 7, having a deflecting plate (16) disposed in the inlet region of the ball channel (18), characterised in that the transmitter/receiver arrangement (22, 26) is disposed on the ball guiding element (20).

9. Table game machine according to one of claims 1, 2, 4 to 8, having a ball guiding element (20) on the ball channel 128), characterised in that the transmitter/receiver arrangement (22, 26) is disposed on the ball guiding element (20).

10. Table game machine according to one of claims 1 to 9, characterised in that a barrier is provided, which is actuatable by the output signal of the transmitter/receiver arrangement.

11. Table game machine according to one of claims 1 to 10, characterised in that an optical or acoustic indication is actuatable by the output signal of the transmitter/receiver arrangement.

## Revendications

1. Appareil de jeu de table, en particulier appareil de football de table, comportant une zone de jeu (2), au moins un espace de but (14) et une trappe à balle (18) reliée à celui-ci, caractérisé en ce qu'il est prévu un dispositif émetteur/récepteur (22, 26), concernant l'espace de but (14), en cas de manipulation frauduleuse dans le dispositif récepteur (26), le signal d'émission n'étant pas reçu, et un dispositif d'exploitation connecté en aval, délivrant alors une alarme de manipulation.

2. Appareil de jeu de table selon la revendication 1, caractérisé en ce que dans la zone d'un espace de but est prévu le dispositif émetteur (22) et dans la zone de l'autre espace de but (14), le dispositif récepteur (26).

3. Appareil de jeu de table selon la revendication 2, caractérisé en ce que le dispositif émetteur/récepteur (22, 26) est un dispositif optique, en particulier une barrière optique.

4. Appareil de jeu de table selon la revendication 3, caractérisé en ce que l'émetteur délivre à la barrière optique un signal rythmé.

5. Appareil de jeu de table selon la revendication 1 ou 2, caractérisé en ce que le dispositif émetteur/récepteur (22, 26) est un dispositif acoustique fonctionnant en particulier aux ultrasons.

6. Appareil de jeu de table selon la revendication 5, caractérisé en ce que l'émetteur à ultrasons délivre un signal rythmé.

7. Appareil de jeu de table selon la revendication 6, caractérisé en ce que la séquence rythmée du signal d'émission est réglable.

8. Appareil de jeu de table selon l'une des revendications 1, 2, 4 à 7, avec une plaque de rebondissement (16) placée dans la zone d'entrée de la trappe à balle (18), caractérisé en ce que le dispositif émetteur/récepteur (22, 26) est placé sur l'élément de guidage de balle (20).

9. Appareil de jeu de table selon l'une des revendications 1, 2, 4 à 8, avec un élément de guidage de balle (20) sur la trappe à balle (18), caractérisé en ce que le dispositif émetteur/récepteur (22, 26) est placé sur l'élément de guidage de balle (20).

10. Appareil de jeu de table selon l'une des revendications 1 à 9, caractérisé en ce qu'il est prévu un dispositif de blocage qui peut être déclenché par le signal de sortie du dispositif émetteur/récepteur.

11. Appareil de jeu de table selon l'une des revendications 1 à 10, caractérisé en ce qu'un indicateur optique ou acoustique peut être déclenché par le signal de sortie du dispositif émetteur/récepteur.
